# FASCICULE DE BREVET EUROPEEN

(11) **EP 0 374 246 B1**
(45) Date de publication et mention de la délivrance du brevet: **24.02.1993**
(21) Numéro de dépôt: 89908222.6
(22) Date de dépôt: 29.06.1989
(51) Int. Cl.: F23Q 2/16, F23Q 2/46

(54) **BRIQUET DE SECURITE**
SICHERHEITSFEUERZEUG
SAFETY LIGHTER

(30) Priorité: 01.07.1988 FR 8808912; 11.07.1988 FR 8809387
(43) Date de publication de la demande: 27.06.1990
(73) Titulaire: HAMEUR & Cie, F-75017 Paris (FR)
(72) Inventeur: ANSQUER, Henri, F-29000 Quimper (FR)
(74) Mandataire: Viard, Jean
(86) Numéro de dépôt international: FR8900339
(87) Numéro de publication internationale: WO9000239

(56) Documents cités:
- EP-A- 285 748
- DE-U- 8 802 582
- FR-A- 2 220 047
- FR-A- 2 280 029
- FR-A- 2 465 161
- US-A- 2 727 376
- US-A- 4 758 152
- US-A- 4 786 248

## Description

La présente invention a pour objet un briquet de sécurité, à sûreté de fonctionnement, qui ne puisse être allumé qu'à la suite d'une opération d'armement.

Les briquets à gaz actuellement fabriqués comprennent en général une reserve de gaz liquéfié, un détendeur, un brûleur et un ensemble d'allumage à pierre et molette. Le brûleur est mobile en translation et son déplacement permet ou non le passage du gaz détendu. Il est connu de commander les mouvements du brûleur à l'aide d'un poussoir basculant, sur lequel vient porter le pouce de l'utilisateur, après avoir fait tourner la molette d'allumage (qui est en contact avec la pierre dans le cas de l'allumage traditionnel). Le mouvement de basculement du poussoir soulève la tête du brûleur, ce qui permet la montée du gaz détendu en direction des étincelles. Dans le cas de l'allumage piézo-électrique, c'est la pression exercée sur le poussoir, qui dans ce cas est coulissant, qui génère les étincelles et permet le passage du gaz.

D'une manière générale, les constructeurs se sont ingéniés à rendre l'allumage d'un briquet le plus simple possible. Mais ces briquets présentent des dangers en cas d'utilisation par les enfants.

La présente invention a pour objet de pallier cet inconvénient en rendant plus diffici le l'al lumage d'un briquet, afin que celui-ci ne puisse résulter que d'une opération déterminée et volontaire, et en particulier qu'un enfant ne puisse pas le provoquer. D'une manière générale, elle vise à accroître la sécurité de fonctionnement des briquets et concerne également un poussoir de briquet.

Pour ramener automatiquement le brûleur dans sa position de fermeture, un ressort est généralement prévu au-dessous du poussoir, ressort qui rappelle le brûleur dans sa position de repos correspondant à l'arrêt de passage du gaz, le canal de passage de celui-ci étant obturé par un joint d'étanchéité.

Le ressort doit être assez puissant pour appliquer convenablement le joint contre son siège par l'intermédiaire du poussoir et du brûleur. Mais, pour des raisons de sécurité, il est apparu que le ressort devait être plus puissant qu'il n'est nécessaire pour assurer l'étanchéité, afin d'éviter tout allumage accidentel par une portée indésirée sur le poussoir, par exemple à l'intérieur d'une poche.

On désire donc que l'allumage du briquet ne résulte que d'un geste volontaire de l'utilisateur et nécessite une force d'appui certaine sur le poussoir. Malheureusement, lorsque le ressort est très puissant, son action est reportée sur le joint de brûleur, et celui-ci est écrasé et endommagé. Il se produit des fuites, ce qui est dangereux et incompatible avec un fonctionnement normal.

Un second objet de la présente invention est de pallier cet inconvénient et de permettre l'utilisation d'un ressort de poussoir puissant, sans endommager le joint du brûleur.

DE-U-88 02582 divulgue un briquet dont le poussoir peut être bloqué à des fins de sécurité. Le blocage est obtenu en montant sous le poussoir, un disque présentant une échancrure centrale et dont la périphérie comporte un cran de manoeuvre. Le poussoir est muni d'une tige centrale perpendiculaire à sa surface inférieure qui, dans une position déterminée du cran peut passer à travers l'échancrure centrale permettant l'abaissement du poussoir et la libération du gaz. Dans les autres positions, la tige vient buter contre le disque ce qui interdit son abaissement.

Mais, après l'allumage, l'utilisateur doit ramener le cran de sûreté en position de blocage. Cette opération risque d'être très souvent négligée ou omise, ce qui rend le dispositif inefficace, une sécurité ne valant que par la permanence de son fonctionnement.

Selon l'invention, le briquet de sécurité comprenant un corps dont une cavité forme le réservoir de gaz liquéfié, un brûleur mobile sous l'action d'un poussoir dont l'extrêmité avant est en liaison mécanique avec la tête du brûleur et dont l'extrêmité arrière présente une surface d'appui et une surface latérale pouvant s'insérer dans le corps, le poussoir étant armé par un ressort, et des moyens de blocage du mouvement du poussoir commandés par un cran déplaçable entre une première position de sécurité et une seconde position de fonctionnement est caractérisé en ce que lesdits moyens consistent en un cran de sûreté mobile dans une encoche du corps du briquet, le cran étant disposé, en position de fonctionnement, en regard d'une lumière formée dans la paroi latérale du poussoir, le cran étant solidaire de moyens de rappel élastique en position de sécurité, des moyens bloquant les moyens de rappel élastique dans la position de fonctionnement et étant libérés par une came par le mouvement du poussoir.

Dans un souci de simplicité de repérage, le cran se déplace, de préférence dans un plan perpendiculaire au plan médian longitudinal du briquet.

Le cran est solidaire de moyens de rappel automatique en position de sécurité. Ces moyens peuvent consister, par exemple, en un ressort qui est bandé lorsque l'utilisateur amène le cran en position de fonctionnement. Mais, afin de lui permettre d'allumer le briquet avec une seule main, l'extrêmité avant du ressort peut être accrochée sur un crochet, une came solidaire du poussoir permettant de dégager le ressort du crochet, le ressort étant maintenu tendu lors de l'appui sur le poussoir.

Selon une autre caractéristique de l'invention, le briquet à gaz liquéfié, est caractérisé en ce que la partie avant du poussoir comprend une zone souple et une zone rigide, une butée de limitation de course faisant saillie vers le bas à partir de la zone rigide.

Le contact entre la partie avant du poussoir et la tête de brûleur s'effectue toujours par l'intermédiaire de la zone souple qui joue en quelque sorte un rôle amortisseur dans la transmission de la force libérée par le ressort de poussoir. Ainsi, la pression sur le joint est rendue indépendante de la force du ressort de poussoir, la partie ou zone rigide de la partie avant du poussoir étant stoppée par la butée. Il est donc possible de monter sur le briquet un ressort puissant répondant aux conditions de sécurité, sans endommager le joint. Le ressort peut avoir, par exemple une force de 15 à 20 newtons, la pression sur le joint étant réduite à 2 ou 3 newtons.

D'autres caractéristiques et avantages de l'invention apparaîtront au cours de la description qui va suivre de modes particuliers de réalisation, donnés uniquement à titre d'exemples non limitatifs, en regard des dessins qui représentent :
- La figure 1, un vue en coupe verticale de la partie supérieure d'un briquet de sûreté conforme à l'invention ;
- Les figures 2 et 2a, des vues par-dessus et par l'arrière d'un briquet en position d'utilisation ;
- Les figures 3 et 3a, les mêmes vues du même briquet en position de sécurité ;
- La figure 4, une vue par-dessus de la partie arrière du briquet, le poussoir étant retiré, montrant le verrou en position d'utilisation ;
- La figure 5, dans les mêmes conditions, le verrou en position de sécurité ;
- La figure 6, une coupe verticale de la partie supérieure d'un briquet à gaz selon l'invention, en position de repos ;
- La figure 7, une demi-vue par-dessus de la partie antérieure du même briquet.

On distingue sur la figure 1, les composants connus entrant dans la fabrication d'un briquet et, notamment, l'extrêmité supérieure du corps 1 du briquet, le brûleur 3 et la molette 4 de réglage de hauteur de la flamme, partiellement incluse dans le capot 2 de protection. Le poussoir 7 est articulé sur le corps 1 et coopère avec la tête du brûleur 3. Il est armé par un ressort 8, travaillant en compression, disposé entre le corps 1 et la surface interne du poussoir.

Conformément à l'invention, la paroi latérale arrière 9 du poussoir comporte une lumière ou encoche 10. Dans cette lumière pénètre (sur les figures 1, 2 et 2a qui représentent le briquet en position de fonctionnement), une patte ou cran 11 solidaire d'une couronne 12 se prolongeant vers le bas par un moyeu 13 tournant dans une cavité 14 du corps 1 du briquet qui, par ailleurs, sert de logement à une extrêmité du ressort 8. Ainsi, comme celà apparaît mieux sur les figures 2a et 3a, le cran 11 peut tourner librement d'un angle d'environ 60° dans une ouverture latérale 25 de la paroi latérale du corps de briquet, tout en bloquant le mouvement de celui-ci, sauf dans la position correspondant à la lumière 10.

Seule la position du cran représentée sur les figures 1, 2 et 2a permet le mouvement du poussoir 7 et, par suite, la libération du gaz.

Les figures 2, 2a, et 3, 3a représentent une partie du briquet en vue par-dessus et en vue par l'arrière, dans ce premier mode de réalisation. On voit sur la figure 2 que le cran 11 peut me déplacer entre deux parties formant butées du corps 1, référencées respectivement 21 et 22 limitant la course du cran 11. Le cran 11 présente des striures 27 permettant de le manoeuvrer pour l'amener dans la position requise.

Mais, comme indiqué ci-dessus, il est souhaitable que le briquet revienne de lui-même en position de sécurité après un allumage. Pour atteindre ce but, il est possible d'utiliser les moyens qui sont représentés sur les figures 4 et 5, respectivement en position de fonctionnement et en position de sécurité, le passage du gaz étant alors interdit par blocage du poussoir 7.

Dans l'exemple représenté, les moyens de rappel automatique en position de sécurité, sont constitués par un ressort en spirale 18 présentant une couronne centrale 15. Le ressort 18 est bloqué en rotation dans le sens anti-horaire par un téton 16 ou tout autre moyen. Dans ce mode de réalisation, la patte ou cran 11 est solidarisée avec le ressort 18 et guidée comme précédemment dans la fente ou découpe 25 dégagée entre le corps 1 et le poussoir 7. Il est possible de prévoir sur le poussoir une légère rampe qui facilite l'engagement du cran 11 sous le poussoir lorsque le cran retourne en position de verrouillage, complétant l'action du ressort de poussoir 8 et du ressort 18.

Comme celà apparaît sur les figures 4 et 5, la partie avant 17 du ressort 18 présente une encoche 20, alors qu'au voisinage du bord 21 du corps est formé un crochet 19. Lorsque la patte 11 est amenée dans la position de fonctionnement (figure 4), l'encoche 20 vient s'encliqueter sur le crochet 19. Le briquet peut alors fonctionner, la patte 11 étant dans une position convenable, c'est-à-dire en regard de la lumière 10.

Lorsque l'utilisateur appuie sur le poussoir 7, la surface 24 du poussoir (figure 1) vient porter sur une dent ou came 23 solidaire de la patte 11, qui entraîne celle-ci vers l'avant, c'est-à-dire vers le corps du briquet. Ce mouvement entraîne le dégagement de l'encoche 20 hors du crochet 19. Mais, la came 23 de la patte 11 reste bloquée par le côté correspondant de la lumière 10. Ce n'est donc qu'après que le poussoir 7 ait retrouvé sa position de repos sous l'action du ressort 8, que la patte 11 peut échapper, à l'intérieur de la fente 25, en tournant sous l'action du ressort 18. La position prise par les différents composants est alors celle qui est représentée sur la figure 5. La patte 11 vient, sous l'action du ressort 18, en butée contre le bord 22 de la fente 25 et avant utilisation ultérieure le cran ou patte 11 doit être ramené en regard de la lumière 10.

Sur la figure 6 sur laquelle le dispositif de sécurité n'est pas représenté dans un souci de simplicité, le corps 1 du briquet présente, de gauche à droite, un passage pour le montage du brûleur 3 et le montage de la butée 4 de réglage de la hauteur de la flamme, une chape 5 recevant, outre la molette d'allumage (non représentée), un axe 6 de basculement du poussoir 7.

Le poussoir 7 est armé par le ressort 8 travaillant en compression, le ressort 8 étant emprisonné d'une part, dans une cavité 7a formée dans le poussoir 7, et autour d'un téton de guidage 26 formé dans le corps 1. Comme dans la technique antérieure, une pression sur la partie supérieure du poussoir 7 provoque le pivotement du poussoir autour de son axe 6 et le soulèvement de la partie avant 27 du poussoir.

Cette partie 27 entraîne la tête du brûleur 3, et par suite, tout le brûleur vers le haut de la figure 6, ce qui dégage le joint d'étanchéité 28 solidaire de la partie inférieure 29 du brûleur de son siège 30 et le passage du gaz.

Selon une caractéristique de l'invention, la partie avant 27 du poussoir 7 est constituée de deux zones, respectivement 31 et 32 qui seront qualifiées par la suite de zone souple 31 et de zone rigide 32. Comme celà apparaît sur la figure 7, cette structure composite résulte, dans l'exemple représenté, de la découpe dans la partie 27 (ou de la formation par moulage) d'un évidement 33. Ainsi, la rigidité de la zone 31 ne dépend plus que de la résistance mécanique de la ligne 37 de séparation des deux zones 31 et 32.

Au-dessous de la zone 32, fait saillie, vers le bas, une butée 38 de limitation de la course de la partie avant 27 du poussoir 7. D'une manière générale, cette butée prend appui sur le corps 1 du briquet. Dans l'exemple représenté, elle repose sur un prolongement 39 de la molette de réglage 4.

Comme celà apparaît sur la figure 6, la partie souple 31 présente un talon 41 dont la fonction apparaîtra dans ce qui suit.

Le fonctionnement du briquet muni d'un poussoir selon l'invention est le suivant :
Après action sur la molette d'allumage, une pression est exercée sur le poussoir 7, qui provoque le pivotement de l'ensemble du poussoir et l'élévation de la partie avant 27. La partie 31 du poussoir vient en contact avec la couronne inférieure 40 de la tête de brûleur 3 et soulève celle-ci, ce qui a pour effet de dégager le joint de brûleur de son siège 30, et de permettre le passage du gaz qui s'enflamme. On a observé que, malgré l'élasticité de la zone souple 31, celle-ci pouvait soulever, sans difficulté, la tête de brûleur. Mais, dans le cas contraire, c'est-à-dire en cas d'écrasement de la partie 31, la zone rigide prendrait immédiatement le relais pour appliquer la force nécessaire.

Après allumage d'une cigarette ou analogue, la pression sur le poussoir est relâchée. Sous l'action du ressort 8 préalablement comprimé, le poussoir pivote dans le sens sinistrorsum autour de l'axe 6, et la partie 27 redescend vers sa position de repos incluant la fermeture du passage du gaz par le joint de brûleur 28. Au cours de cette descente, le brûleur est entraîné par le talon 41 de la partie 31 qui est en saillie par rapport au-dessous de la surface inférieure de la partie rigide 32. Cet entraînement se poursuit jusqu'à ce que le joint de brûleur soit appliqué avec la pression suffisante contre son siège. La butée 38 vient alors au contact de la pièce 39 et le mouvement de la partie rigide 32 est bloqué. Seule agit sur le brûleur la pression du talon 41, c'est-à-dire la pression résultant de l'élasticité de la ligne 37, qui, comme indiqué ci-dessus, est d'une valeur limitée.

D'une manière générale, il importe que la surface inférieure de la zone souple 31 se trouve à un niveau inférieur à celui de la surface inférieure de la zone rigide 32. Si la souplesse de la zone 31 est suffisante, on peut omettre la butée 38 d'arrêt de course de la zone rigide 32. Dans tous les cas, c'est la déformation de la zone souple qui transmet la pression voulue sur le joint. Bien entendu, la zone souple peut être une zone centrale circulaire faisant saillie au-dessous de la zone périphérique. Il est nécessaire de laisser un peu de jeu entre les pièces en vue de leur déplacement sans frottement. Il en résulte qu'un appui sur le poussoir peut permettre au gaz de s'échapper.

La description qui précède a été donnée dans le cas d'un briquet à allumage traditionnel par pierre. Mais, des moyens analogues peuvent être mis en oeuvre dans le cas d'un allumage piézo-électrique dans lequel le poussoir n'est plus basculant, mais coulissant.

## Revendications

1. Briquet de sécurité comprenant un corps (1) dont une cavité forme le réservoir de gaz liquéfié, un brûleur (3) mobile sous l'action d'un poussoir (7) dont l'extrêmité avant est en liaison mécanique avec la tête du brûleur (3) et dont l'extrêmité arrière présente une surface d'appui et une surface latérale (9) pouvant s'insérer dans le corps (1), le poussoir (7) étant armé par un ressort (8) et des moyens de blocage du mouvement du poussoir commandés par un cran déplaçable entre une première position de sécurité et une seconde position de fonctionnement **caractérisé en ce que** lesdits moyens consistent en un cran de sûreté (11) mobile dans une encoche (25) du corps (1) du briquet, le cran (11) étant disposé, en position de fonctionnement, en regard d'une lumière (10) formée dans la paroi latérale (9) du poussoir (7), le cran (11) étant solidaire de moyens (18) de rappel élastique en position de sécurité, des moyens (19, 20) bloquant les moyens (18), en position de fonctionnement, et étant libérés par une came (23) par le mouvement du poussoir (7).

2. Briquet selon la revendication 1, **caractérisé en ce que** le cran (11) est guidé à l'intérieur de l'encoche (25) entre deux bords verticaux (21,22) formant butées, correspondant respectivement aux positions de fonctionnement et de sécurité.

3. Briquet selon l'une des revendications 1 ou 2, **caractérisé en ce que** le cran (11) est solidaire d'une couronne (12) entourant le ressort (8) du poussoir (7).

4. Briquet selon l'une des revendications 1 à 3, caractérisé en ce que le cran (11) est solidaire d'une pièce élastique (18) montée autour du ressort (8) du poussoir (7), l'extrêmité avant (17) de la pièce (18) venant, par déplacement du cran (11) en position de fonctionnement, s'accrocher, au moyen d'une encoche (20), sur un crochet (19) prévu dans le corps (1) du briquet.

5. Briquet selon la revendication 4, caractérisé en ce que le poussoir (7) présente une surface inclinée (24) coopérant avec une came (23) prévue au-dessus du cran (11) pour libérer l'encoche (20) du crochet (19) et libérer la pièce élastique (18).

6. Briquet selon l'une quelconque des revendications précédentes, caractérisé en ce que le corps étant symétrique par rapport à son plan médian, les bords de l'encoche (10) sont parallèles audit plan et de part et d'autre dudit plan.

7. Briquet selon l'une des revendications précédentes, caractérisé en ce que la partie avant du poussoir (7) comprend une zone souple (31) et une zone rigide (32), la zone souple (31) étant munie d'un talon (41) dont la surface inférieure est à un niveau inférieur au niveau de la surface inférieure de la zone (32).

8. Briquet selon la revendication 7, caractérisé en ce qu'une butée (38) de limitation de course fait saillie à partie de la surface inférieure de la zone rigide (32).

9. Briquet selon l'une des revendications 7 ou 8, caractérisé en ce que les deux zones (31, 32) sont réalisées en un même matériau, la zone souple (31) étant séparée de la zone rigide (32) par un évidement (33), le raccord entre les zones (31, 32) s'effectuant selon une ligne (37).

10. Briquet selon l'une quelconque des revendications 7 à 9, le briquet étant muni d'une molette (4) de réglage du débit de gaz, caractérisé en ce que la butée (38) porte, en position de repos, sur un prolongement (39) de la molette (4).

## Patentansprüche

1. Sicherheits-Feuerzeug mit einem Körper (1), der einen den Behälter für Flüssiggas bildenden Hohlraum aufweist, und mit einem Brenner (3), der unter der Einwirkung eines Schiebers (7) beweglich ist, dessen vorderes Ende mit dem Kopf des Brenners (3) in mechanischer Verbindung steht und dessen hinteres Ende eine Stützfläche sowie eine seitliche Fläche (9) aufweist, die in den Körper (1) hineingleiten kann, wobei der Schieber (7) mit einer Feder (8) und Hilfsmitteln zum Blockieren der Bewegung des Schiebers versehen ist, die durch einen Raster betätigbar sind, der zwischen einer ersten Position - als Sicherheitspositionund einer zweiten Position - als Betriebspositionverschiebbar ist,
dadurch gekennzeichnet,
daß die Hilfsmittel einen innerhalb einer Ausnehmung (25) im Körper (1) des Feuerzeugs beweglich angeordneten Sicherheitsraster (11) umfassen, der sich in der Betriebsposition gegenüber einer Öffnung (10) in der seitlichen Wand (9) des Schiebers (7) befindet und fest mit Hilfsmitteln (18) für eine elastische Rückführung in die Sicherheitsposition verbunden ist, und daß andere Hilfsmittel (19, 20) die Hilfsmittel (18) in der Betriebsposition blockieren sowie durch einen Nocken (23) über die Bewegung des Schiebers (7) freigegeben werden.

2. Feuerzeug nach Anspruch 1, dadurch gekennzeichnet, daß der Raster (11) im Inneren der Ausnehmung (25) zwischen zwei senkrechten Kanten (21, 22) geführt wird, die als Anschläge dienen und jeweils der Betriebsund der Sicherheitsstellung entsprechen.

3. Feuerzeug nach Anspruch 1 oder 2, dadurch gekennzeichnet, daß der Raster (11) fest mit einem Kranz (12) verbunden ist, der die Feder (8) des Schiebers (7) umgibt.

4. Feuerzeug nach einem der Ansprüche 1 bis 3, dadurch gekennzeichnet, daß der Raster (11) fest mit einem elastischen Bauteil (18) verbunden ist, das sich um die Feder (8) des Schiebers (7) herumerstreckt, wobei das vordere Ende (17) dieses Bauteils (18) durch die Bewegung des Rasters (11) bis zur Betriebsstellung sich mit Hilfe einer Ausnehmung (20) auf einem Haken (19) einhakt, der im Körper (1) des Feuerzeugs vorgesehen ist.

5. Feuerzeug nach Anspruch 4, dadurch gekennzeichnet, daß der Schieber (7) eine mit dem Nocken (23) zusammenwirkende geneigte Fläche (24) aufweist, die oberhalb des Rasters (11) angeordnet ist, um die Ausnehmung (20) des Hakens (19) sowie das elastische Bauteil (18) freizugeben.

6. Feuerzeug nach einem der Ansprüche 1 bis 5, dadurch gekennzeichnet, daß der Körper in Bezug auf seine mittlere Ebene symmetrisch ausgebildet ist, wobei die Kanten der Ausnehmung (10) parallel zu besagter Ebene verlaufen und zu beiden Seiten dieser Ebene liegen.

7. Feuerzeug nach einem der Ansprüche 1 bis 6, dadurch gekennzeichnet, daß der vordere Teil des Schiebers (7) eine biegsame Zone (31) und eine starre Zone (32) umfaßt, wobei die biegsame Zone (31) über einen Ansatz (41) verfügt, dessen untere Fläche sich in einer Ebene befindet, die unterhalb der Ebene der unteren Fläche der Zone (32) liegt.

8. Feuerzeug nach Anspruch 7, dadurch gekennzeichnet, daß ein Anschlag (38) zur Begrenzung des Verfahrweges in Bezug auf einen Teil der unteren Fläche der starren Zone (32) vorgesehen ist.

9. Feuerzeug nach Anspruch 7 oder 8, dadurch gekennzeichnet, daß die beiden Zonen (31, 32) jeweils aus dem gleichen Material bestehen und daß die flexible Zone (31) von der starren Zone (32) durch eine Ausnehmung (33) abgetrennt ist, wobei die Verbindung zwischen den Zonen (31, 32) entsprechend einer Linie (37) erfolgt.

10. Feuerzeug nach einem der Ansprüche 7 bis 9, dadurch gekennzeichnet, daß das Feuerzeug über ein Rändelrad (4) zur Regulierung des Gasaustritts verfügt und daß der Anschlag (38) in Ruhestellung an einer Verlängerung (39) des Rändelrades (4) anliegt.

## Claims

1. A safety lighter comprising a body (1) in which a cavity forms a store for liquefied gas, a burner (3) movable under drive from a pushbutton (7) wise front end is mechanically linked with the burner head (3) and whose rear end has a thrust surface and a side surface capable of being inserted in the body (1), the pushbutton (7) being loaded by a spring (8), and locking means controllable by a displaceable catch for preventing the pushbutton moving between a safe first position and a working second position, the lighter being characterized in that said means are constituted by a safety catch (11) that is movable in a notch (25) in the body (1) of the lighter, the catch (11) being disposed in the working position facing an opening (10) formed in the side wall (9) of the pushbutton (7), the catch (11) being secured to resilient return means (18) for urging it towards the safe position, means (19, 20) locking the resilient return means (18) in the working position and being released by a cam (23) by the movement of the pushbutton (7).

2. A lighter according to claim 1, characterized in that the catch (11) is guided inside the notch (25) between two vertical edges ( 21, 22 ) forming abutments, corresponding respectively to the working position and to the safe position.

3. A lighter according to claim 1 or 2, characterized in that the catch ( 11 ) is secured to a ring ( 12 ) surrounding the spring (8) of the pushbutton (7).

4. A lighter according to any one of claims 1 to 3, characterized in that the catch (11) is secured to a resilient piece (18) disposed around the spring (8) of the pushbutton (7), the front end (17) of the piece (18) having a notch (20) that engages a hook (19) provided in the body (1) of the lighter, when the catch (11) is displaced into its working position.

5. A lighter according to claim 4, characterized in that the pushbutton (7) has a sloping surface (24) co-operating with a cam (23) provided on the catch (11) in order to disengage the notch (20) from the hook (19) and to release the resilient piece (18).

6. A lighter according to any preceding claim, characterized in that since the body is symmetrical about its midplane, the edges of the notch (10) are parallel to said plane and on either side of said plane.

7. A lighter according to any preceding claim, characterized in that the front portion of the pushbutton (7) includes a flexible zone (31) and a rigid zone (32), the flexible zone (31) being provided with a rim (41) whose bottom surface is at a level below the level of the bottom surface of the zone (32).

8. A lighter according to claim 7, characterized in that a stroke/limiting abutment (38) projects from the bottom surface of the rigid zone (32).

9. A lighter according to claim 7 or 8, characterized in that the two zones (31, 32) are made of the same material, the flexible zone (31) being separated from the rigid zone (32) by a hollow (33), the connection between the zones (31, 32) being provided by a line (37).

10. A lighter according to any one of claims 7 to 9, the lighter being provided with a knob (4) for adjusting the gas flow rate, the lighter being characterized in that the abutment (38) bears in the rest position against an extension (39) of the knob (4).
